# FASCICULE DE BREVET EUROPEEN

(11) **EP 0 044 529 B1**
(45) Date de publication et mention de la délivrance du brevet: **11.01.1984**
(21) Numéro de dépôt: 81105578.9
(22) Date de dépôt: 16.07.1981
(51) Int. Cl.: F26B 21/00, F26B 21/02, F15D 1/00

(54) **Grille de déflexion d'un courant de fluide et dispositif en faisant application**
Ablenkgitter für eine Fluidumströmung und seine Anwendung in einer Vorrichtung
Deflecting means for a fluid current and its use in an apparatus

(30) Priorité: 23.07.1980 FR 8016221
(43) Date de publication de la demande: 27.01.1982
(73) Titulaire: ALSTHOM-ATLANTIQUE Société anonyme dite:, F-75784 Paris Cédex 16 (FR)
(72) Inventeur: Poux, Jacques, F-38100 Grenoble (FR)
(74) Mandataire: Weinmiller, Jürgen

## Description

L'invention concerne une grille de déflexion d'un courant de fluide pour recevoir un courant de fluide incident arrivant selon une direction d'incidence et former un courant de fluide émergent s'écoulant de manière sensiblement uniforme sur toute sa section à distance de la grille selon une direction d'émergence différant de plus de 45° de la direction d'incidence, cette grille comportant des orifices répartis sur toute sa surface.

Une telle grille est connue, par exemple à partir du document US-A-4 173 831. Dans ce cas, elle est constituée d'une pluralité de tôles minces en forme de U renversé. Elle sert à diriger des jets d'air de séchage sur des objets. Si l'on veut créer un flux homogène du fluide derrière la grille, la grille connue présente certains défauts: En effet, l'espace entre deux tôles voisines n'étant pas rigoureusement constant, il est difficile d'assurer l'homogénéité du flux. En outre, l'augmentation du nombre de tôles étant limitée par des considérations mécaniques, il est impossible de repartir le fuide en un nombre suffisamment élevé de jets pour qu'on puisse parler d'un courant homogène derrière la grille. Une disposition similaire est d'ailleurs décrite dans le document FR-A-975 566.

Les chambres de circulation de fluide comportent habituellement une grille distributrice d'entrée du fluide et une grille de sortie du fluide ou de reprise. Les grilles d'entrée ont pour but de provoquer une déviation de l'écoulement avec décélération du fluide, et la grille de sortie une déviation de l'écoulement avec accélération du fluide, de manière à établir un champ de vitesse uniforme entre ces grilles.

Dans les modes habituels de réalisation des chambres de ce type, il est fait usage de grilles de distribution d'entrée d'air et/ou de reprise constituées de tôles perforées minces et planes, généralement associées à des couloirs d'entrée et de sortie de hauteur constante. Comme les perforations à bord mince de ces grilles n'ont aucun effet redresseur sur les composantes tangentielles de l'air à l'entrée, il subsiste, malgré un effet de répartition du débit à l'entrée, des composantes obliques importantes d'écoulement dans la chambre qui, combinées avec les effets de paroi de la chambre, laissent subsister une mauvaise répartition de l'air.

Le système correcteur d'entrée du fluide peut être amélioré en créant un effet redresseur de l'écoulement à l'aide d'une épaisse tôle perforée, telle que le rapport de l'épaisseur de cette tôle au diamètre des perforations soit suffisamment élevé et supérieur à cinq. Le fluide, qui pénètre en jet oblique dans les perforations recolle aux parois desdites perforations, sort alors en jets de direction sensiblement normale au plan de cette tôle. Cette disposition a l'inconvénient de nécessiter soit l'usage de tôles épaisses, lourdes et coûteuses, soit de tôles d'épaisseur moyenne très finement perforées, ce qui les rend sensibles à l'encrassement par les particules solides qui peuvent être en suspension dans l'air de séchage.

Une variante parfois utilisée avec un certain succès consiste à utiliser des panneaux en forme de nid d'abeilles en épaisseur suffisante pour obtenir un bon redressement de l'écoulement. Le nid d'abeilles présente cependant l'inconvénient d'une perte de charge faible et de valeur très variable suivant l'angle d'incidence du fluide à sa surface. Son application reste ainsi limitée aux situations dans lesquelles le fluide à dévier est lui-même amené sur le panneau avec une vitesse et une direction très régulière, ce qui peut conduire à adjoindre une tôle perforée pour créer une perte de charge moyenne supplémentaire répartitrice. De plus, les nids d'abeilles collés présentent une tenue très limitée en température.

De même, à la sortie de la chambre, la tôle perforée n'ayant aucun effet déflecteur sur l'air qui la traverse à peu près normalement, il se crée, pour mettre en mouvement l'air à grande vitesse suivant une direction généralement parallèle à la grille dans le couloir de sortie, une différence importante de pression dans ce couloir par rapport à son extrémité disposée à l'aspiration d'un ventilateur. Pour remédier à cette différence de pression, qui déséquilibre la distribution de l'écoulement dans la chambre, il convient de donner à la grille de sortie une perte de charge extrêmement élevée pour compenser cette différence de succion qui s'exerce au travers. On est donc ainsi conduit à utiliser des tôles avec des pertes de charge excessives pour un résultat médiocre, même en utilisant des couloirs divergents.

L'invention a pour but d'obtenir simplement une bonne uniformité du courant de fluide en aval d'une grille d'entrée et/ou en amont d'une grille de sortie, ceci sans créer une perte de charge excessive.

L'invention a notamment pour objet une grille de déflexion d'un courant de fluide pour recevoir un courant de fluide incident arrivant selon une direction d'incidence et former un courant de fluide émergent s'écoulant de manière sensiblement uniforme sur toute sa section à distance de la grille selon une direction d'émergence différant de plus de 45". de la direction d'incidence, cette grille comportant des orifices répartis sur toute sa surface, caractérisée par le fait qu'elle a la forme générale d'un panneau constitué par au moins une tôle mince ondulée et perforée, la direction des ondes étant perpendiculaire à la fois aux deux directions d'incidence et d'émergence, chaque onde de la tôle comportant en partant du côté d'émergence,
- une bande de fond sensiblement plane parallèle au plan moyen, avec une largeur au plus égale à 1,5 fois la projection du pas d'ondulation sur un plan perpendiculaire à la direction d'incidence, et avec des perforations principales,
- deux bandes de flanc sensiblement planes situées de part et d'autre de cette bande de fond et divergeant à partir de celle-ci,
- et une bande de sommet incurvée raccordant une des bandes de flanc de cette onde à une bande de flanc de l'onde adjacente, la concavité étant disposée du côté du fluide émergent.

De préférence la hauteur des ondes est comprise entre 1,5 et 5 fois la largeur de la bande de fond.

Dans le cas d'une grille de sortie permettant d'obtenir une direction d'émergence fortement inclinée sur le plan de la grille, il semble avantageux d'adopter une disposition selon laquelle chaque onde de la tôle est constituée par:
- une bande de guidage sensiblement plane qui dévie l'écoulement incident vers des perforations,
- une bande perforée sensiblement perpendiculaire au plan du panneau,
- les perforations s'étendant sur toute la largeur de cette bande perforée de manière que le fluide débouche desdites perforations en jets obliques décollés du panneau, ces jets reconstituant après diffusion un écoulement aval uniforme fortement incliné sur le plan de panneau.

L'invention a également pour objet un dispositif de circulation d'un fluide pour faire interagir un objet avec un fuide en écoulement uniforme dans une chambre interne, cette chambre de circulation étant caractérisée par le fait qu'elle comporte une grille d'entrée selon la revendication 1 et des moyens pour placer ledit objet en aval de cette grille une distance au moins égale à 10 fois le pas d'ondulation de cette dernière.

Il est à noter que des grilles sous forme d'une tôle mince ondulée et perforée existent déjà, voir par exemple le document GB-A-718418. Des orifices se trouvent au fond des ondulations et à proximité d'une feuille qu'on veut traiter par des jets du fluide traversant les orifices. Le fluide est ensuite aspiré par un ventilateur qui communique avec d'autres orifices de la grille, ces orifices étant situés aux sommets des ondulations. La grille sert donc à la séparation des deux fluides, à savoir le fluide frais et le fluide usé, qui traversent tous deux en contresens la tôle.

Les caractéristiques et avantages de l'invention ressortiront de la description d'un mode de réalisation donné à titre d'exemple et illustré dans le dessin, dans le cadre d'un séchoir à pâtes alimentaires allongées.
La figure 1 représente une vue schématique en coupe transversale d'un séchoir selon l'art antérieur.
La figure 2 représente une vue schématique en coupe transversale d'un dispositif selon l'invention, ce dispositif constituant ici un séchoir.
La figure 3 représente une vue en perspective schématique partielle de la grille d'entrée du séchoir selon la figure 2, cette grille étant une grille de déflexion selon l'invention.
La figure 4 est une vue en perspective schématique d'une double grille de déflexion selon l'invention, également utilisable pour un séchoir.
La figure 5 est une vue en perspective schématique partielle de la grille de sortie du séchoir selon la figure 2, cette grille étant encore une grille de déflexion selon l'invention.

Dans le séchage, et notamment dans le séchage d'une multitude d'objets élaborés ou pâteux ne pouvant être disposés en vrac au contact les uns des autres, on est conduit à utiliser des chambres de séchage de grandes dimensions où le produit à sécher offre peu de résistance à l'écoulement du gaz chaud caloporteur. Il faut créer dans toute l'étendue de la chambre de séchage à la fois une circulation à vitesse uniforme du fluide lui-même amené à température uniforme pour obtenir un produit séché de qualité régulière, et assurer une vitesse dudit fluide suffisamment élevée pour augmenter la production du séchoir et réduire le coût des investissements et les déperditions calorifiques par les parois du séchoir. Corrélativement, pour des raisons d'économie, le fluide caloporteur, convenablement réchauffé et desséché, généralement par extraction d'air chaud humige et admission d'air sec frais, est recyclé sur le produit à sécher. Pour les mêmes raisons économiques, l'espace réservé pour loger les circuits de recyclage du fluide est de dimensions si restreintes que le fluide recyclé s'y écoule avec une vitesse très supérieure à celle qu'il possédait en traversant la chambre de séchage; il faut donc contrôler son admission sous vitesse élevée dans la chambre de séchage et sa reprise à la sortie de celle-ci, fonctions qui sont réalisées par l'utilisation de grilles de déflexion suivant l'invention assurant en même temps les fonctions de distribution ou de reprise.

Dans la figure 1 la chambre de séchage 1 du séchoir contient les nappes de pâtes 18 suspendues sur des cannes horizontales 2 qui défilent perpendiculaire au plan du dessin dans le séchoir. Le séchoir représenté ne comporte pour simplifier qu'une seule nappe de pâtes. L'air contenu dans l'enceinte calorifugée 6 du séchoir est recyclé par un ventilateur 3 et une batterie de chauffe 4 installés dans un couloir latéral 5, puis est admis dans un couloir supérieur d'entrée 7 à travers une grille d'entrée plane 11 sur le rideau de pâtes. La vitesse dans le couloir 7 peut atteindre une valeur supérieure d'au-moins trois à cinq fois la valeur de la vitesse moyenne désirée sur le rideau de pâtes à travers la chambre de séchage; de même, l'air est repris à la partie inférieure de la chambre de séchage 1 à travers une grille de sortie plane 12 et aspiré par un couloir inférieur de sortie 8 à une vitesse élevée. La forte énergie cinétique de l'air dans le couloir supérieur 7 combinée avec l'aspiration du ventilateur 3 dans le couloir inférieur 8 provoque un fort déséquilibre dynamique qui se traduit par une répartition de vitesse très irrégulière en direction et grandeur sur le rideau de pâtes, des valeurs maximum de deux à trois fois la valeur moyenne attendue pouvant se manifester du côté opposé au couloir 5 de retour, et des vitesses faibles et même des recirculations de bas en haut pouvant se produire en partie supérieure du rideau de pâtes du côté adjacent au couloir 5. Le degré de séchage des pâtes obtenu est alors très inégal et la production du séchoir s'en trouve diminuée, même si on utilise l'artifice d'inverser périodiquement le sens de circulation de l'air, car les phénomènes de séchage ne sont pas linéaires en fonction du temps. On est alors conduit à disposer à la sortie des chambres de séchage un silo de rétention dans lequel le rééquilibrage d'humidité entre les différentes pâtes plus ou moins sèches se produit.

Pour simplifier, dans la figure 1, on n'a pas représenté les dispositifs d'extraction d'air humide et d'admission d'air sec destinés à contrôler l'humidité moyenne de l'air de séchage.

Dans la figure 2 on a représenté sous la même forme schématique un séchoir selon l'invention réalisé de manière à obtenir une bonne répartition du flux d'air sur les pâtes. L'air issu du couloir latéral 5 est introduit dans le couloir supérieur 7 après avoir été dévié de manière classique par une grille déflectrice 9. Une forme convergente est donné au couloir 7 à l'aide de la paroi extérieure supérieure 10 du séchoir qui est disposée en biais, la loi de section linéairement décroissante du canal ainsi formé étant, comme il est bien connu, la loi théorique convenable pour assurer la compatibilité d'un champ aérodynamique d'approche uniforme en vitesse et pression dans le couloir 7 avec un prélèvement de débit uniforme par la grille distributrice d'entrée 11. Par ailleurs, à la sortie du »lit« de pâtes, une grille de sortie ou de reprise 12, destinée à dévier l'air en l'accélérant, le renvoie obliquement dans le couloir inférieur divergent 8. Ce couloir 8 est réalisé à l'aide de la paroi externe inférieure 13, suivant une loi de section linéairement croissante, convenable pour assurer l'évacuation régulière du débit injecté uniformément par la grille de sortie 12 de la chambre 1.

Les champs de vitesse et de pression dans le couloir d'entrée 7, dans la chambre de séchage sur le »Iit« de pâtes et dans le couloir de reprise 8, sont alors uniformes si la grille distributrice d'entrée 11 assure la déviation de l'écoulement oblique du couloir 7 en un écoulement vertical à l'entrée de la chambre et si la grille de sortie 12 assure une déviation de l'écoulement vertical en un écoulement oblique à sa sortie suivant un angle de fuite égal à l'angle de pente de la paroi externe 13.

La grille distributrice d'entrée 11 représentée dans la figure 3 est obtenue à partir d'un panneau mince embouti de manière à former des ondulations présentant face à l'écoulement des arrondis 15 disposés parallèlement suivant un pas référencé en 14. Les arrondis 15 se prolongent par des flancs amont 16 et des flancs aval 16' par rapport à l'écoulement incident représenté par une flèche 25. Ces flancs sont rectilignes et inclinés sur la normale au plan du panneau, de manière à former des canaux 19 qui convergent légèrement vers un fond 23 comportant des perforations 20 laissant subsister des languettes entretoises 21. La grille 11 est pliée au fond du canal 19 suivant une forme méplate ou arrondie. La largeur référencée 17, du fond perforé 23 est au plus égale à 1,5 fois la projection du pas 14 des ondulations sur un plan perpendiculaire à la direction généralement oblique de l'écoulement incident 25. Il en résulte que, pour l'angle normal d'incidence de l'écoulement du fluide à dévier et répartir sur la grille 11, la vitesse d'approche du fluide dévié au fond du canal conserve une valeur voisine et au moins égale à 0,6 fois la valeur de la vitesse de l'écoulement incident 25.

L'air s'échappe de la grille 11 à travers les perforations 20 qui peuvent être de forme circulaire, oblongue, carrée ou rectangulaire. Le jour ou taux de perforation créé par les perforations 20 ne dépasse pas 85% de manière à laisser subsister des languettes 21 d'une largeur suffisante afin d'assurer la continuité mécanique des ondulations et la bonne tenue de la grille du panneau.

Le jour à fond de canal peut, cependant, être réduit à des valeurs inférieures à 85%, par exemple jusqu'à 50%, pour améliorer si nécessaire les qualités répartitrices de la grille au prix d'une perte de charge accrue. La hauteur du canal référencée en 26 est comprise entre 1,5 et 5 fois la largeur 17 du fond 23 d'un canal 19. L'inclinaison des flancs 16 et 16' des ondulations sur la normale au plan d'ensemble de la grille n'est pas supérieure à 20° d'angle. Le fluide s'échappe des perforations 20 sous forme de jets à grande vitesse, qui après diffusion forment un écoulement de vitesse uniforme qui est rétabli à une distance aval de la grille de l'ordre de dix fois le pas 14 des ondulations.

En pratique, une grille distributrice dotée d'un profil donné conserve ses qualités déviatrices et distributrices pour une plage importante d'angles d'incidense du fluide à répartir, depuis un angle d'approche normale à la grille jusqu'a une valeur maximale de l'angle d'approche en attaque oblique du panneau. Cette valeur peut être d'autant plus élevée que le rapport de l'espace 17 à fond de canal au pas 14 est faible. Pour des angles d'approche trop faibles par rapport au plan de la grille, l'écoulement décolle sur les arrondis 15' pour buter et rebondir sur le flanc aval 16' du canal 19, disposé à l'opposé de l'écoulement incident, les jets de sortie pouvant même être renvoyés dans une direction opposée à la direction d'approche de l'écoulement.

Pour améliorer le fonctionnement de la grille aux grands angles d'approche, des perforations auxiliaires 24 peuvent être ménagées dans les flancs aval 16' à la limite de l'arrondi 15 de l'onde, du côté opposé à l'impact oblique du fluide à dévier. Le fluide aspiré par les perforations auxiliaires 24 entraîne la résorption des poches de décollement et provoque parallèlement le bon contournement de l'arrondi 15 de l'ondulation.

Il en résulte de plus que le fluide aspiré par les perforations 24 sert à alimenter l'écoulement aval à travers l'espace mort situé sous la grille 11 et améliore ainsi l'uniformité de l'écoulement du fluide en aval du panneau. Les perforations auxiliaires 24 peut être au maximum égale à la perforation normale 20 du fond 23 des canaux 19.

Les qualités essentielles résultant de la grille distributrice suivant la figure 3 sont d'ordre aérodynamique et d'ordre technique et économique.

Sur le plan aérodynamique, la grille s'adapte à un angle d'incidence très variable de l'écoulement d'approche jusqu'à un angle limite élevé dépendant des perforations et du profilage de ladite grille, cette bonne aptitude étant liée à la présence des arrondis 15 de l'ondulation face à l'écoulement et à la forme convergente des canaux 19 compris entre les flancs 16 et 16' des arrondis, l'écoulement étant dévié et parcourant lesdits canaux pratiquement sans ralentissement ni pertes. La perte de charge de la grille est faiblement dépendante de l'angle d'approche jusqu'à l'angle limite d'utilisation, la perte étant pratiquement uniquement constituée par la diffusion des jets issus des perforations 20 par élargissement brusque au débouché. La grille possède ainsi pratiquement la perte minimale pour réaliser la déviation et la répartition du fluide en approche oblique.

Sue le plan technique, de par le principe de fabrication, par emboutissage, on obtient une grille très régulière, rigide et légère, sans soudure ni collage, ce qui permet de l'employer à haute température si elle est métallique. De plus, la grille est peu sensible au phénomène d'encrassement du fait de sa forme arrondie face à l'écoulement et de l'absence d'angles rentrants, où pourraient se déposer des particules.

La fabrication de ces grilles suivant les procédés de fabrication des tôles perforées ondulées classiques, en économisant les coûts de main-d'oeuvre, rend ces grilles particulièrement économiques.

Le pas d'ondulation est choisi inférieur au 1/10 de la distance entre la grille 11 et les nappes de pates 18 de manière à assurer un écoulement uniforme au niveau de ces nappes.

L'utilisation de la grille distributrice suivant l'invention n'est pas limitée au seul cas de l'approche générale oblique sous un angle constant de l'écoulement fluide à dévier et répartir, mais peut être étendue au cas de fluides s'approchant sous des angles différents dans l'espace.

Dans l'exemple de réalisation de la chambre cylindrique 1 de la figure 4, l'emploi de deux grilles 11 et 11', disposées en série dans des plans parallèles de telle façon que leurs arrondis soient orientés perpendiculairement les uns aux autres, permet de détruire toutes les composantes tangentielles de l'écoulement amont et de restituer une vitesse aval parfaitement orientée suivant la normale au plan des grilles.

La figure 5 montre un mode de réalisation de la grille de sortie 12 de la chambre 1 et d'entrée dans le couloir de sortie.

La grille de sortie 12 a pour but de dévier l'air et de le renvoyer sous un angle de sortie oblique en l'accélérant, les directions d'incidence et d'émergence étant représentées par les flèches 25' et 42' respectivement. La grille 12 est constituée par un panneau à paroi mince dans lequel on a préalablement découpé des perforations 33. Le panneau est ensuite plissé par emboutissage de façon à former des lames 30 parallèles entre elles, au pas référencé en 29. Les lames 30 sont inclinées sur le plan d'ensemble de la grille 12 d'un angle de calage référencé en 31 d'autant plus petit que la déflexion de l'écoulement recherchée est forte. Les lames 30 sont solidarisées mécaniquement entre elles par des languettes 32 subsistant après perforation du panneau et faisant un angle 39 avec les lames 30.

Le fluide qui traverse la grille 12 vient buter contre les lames 30 et passe après séparation du flux sur la lèvre amont 34 de la lame 30 dans les perforations 33 dégagés par découpage entre les languettes 32. Ces perforations 33 peuvent être de forme carrée ou rectangulaire, ou même oblongue ou circulaire.

La déviation recherchée est d'autant plus facilement obtenue et pour une perte de charge d'autant plus faible que la projection référencée en 38 de la lame 30 sur le plan du panneau de la grille 12 est importante par rapport au pas référencé en 29, la projection référencée en 37 de la languette 32 étant réduite au minimum compatible avec les exigences du pliage de la languette 32. L'écart 37 est à peu près égal à deux fois le rayon interne minimal de pliage de la tôle. Ce rayon vaut donc environ cinq fois l'épaisseur de la tôle constituant le panneau.

La grille de sortie 12 suivant l'invention peut être attaquée par le fluide suivant un angle s'écartant de la normale à la grille. Elle transforme alors la composante tangentielle normale aux génératrices des lames et conserve la composante tengentielle parallèle aux génératrices et restitue la composante normale au plan de la grille après diffusion des jets de sortie.

Dans son utilisation la plus fréquente et la plus intéressante, la grille 12 sera utilisée sans composante d'approche parallèle aux génératrices des lames 30. Pour une grille donnée, l'angle de sortie de la vitesse varie en fonction de l'angle d'approche avec la normale à la grille. Pour les grilles suffisamment déviatrices, plus de 70°, cet angle de sortie varie cependant de façon assez faible pour une attaque oblique ne s'écartant pas de plus que 20° de l'attaque normale, et une même grille peut être utilisée dans cette plage, ce qui permet de la placer éventuellement obliquement à la sortie de la chambre de séchage.

Les grilles de sortie, suivant l'invention présentent des qualités déflectrices et répartitrices, notamment en association avec un couloir de reprise 8 divergent qui rapproche leurs performances de celles que l'on pourrait théoriquement atteindre avec une grille du type d'aube de turbine, tout en gardant les qualités de simplicité et d'économie de réalisation, de robustesse et l'avantage d'un format de grande dimension.

## Revendications

1. Grille de déflexion d'un courant de fluide pour recevoir un courant de fluide incident arrivant selon une direction d'incidence (25) et former un courant de fluide émergent s'écoulant de manière sensiblement uniforme sur toute sa section à distance de la grille selon une direction d'émergence (42) différant de plus de 45° de la direction d'incidence, cette grille comportant des orifices répartis sur toute sa surface, caractérisée par le fait qu'elle a la forme générale d'un panneau (11) constitué par au moins une tôle mince ondulée et perforée, la direction des ondes étant perpendiculaire à la fois aux deux directions d'incidence et d'émergence, chaque onde de la tôle comportant en partant du côté d'émergence,
- une bande de fond (23) sensiblement plane parallèle au plan moyen, avec une largeur au plus égale à 1,5 fois la projection du pas d'ondulation sur un plan perpendiculaire à la direction d'incidence (25), et avec des perforations principales (20),
- deux bandes de flanc (16, 16') sensiblement planes situées de part et d'autre de cette bande de fond et divergeant à partir de celle-ci,
- et une bande de sommet (15) incurvée raccordant une des bandes de flanc de cette onde à une bande de flanc de l'onde adjacente, la concavité étant disposée du côté du fluide émergent.

2. Grille selon la revendication 1, caractérisée par le fait que des perforations auxiliaires (24) sont formées à cheval sur la bande de sommet (15) et la bande de flanc (16') située en aval de la bande de sommet par rapport à l'écoulement incident.

3. Grille selon la revendication 2, caractérisée par le fait que la hauteur des ondes est comprise entre 1,5 et 5 fois la largeur de la bande de fond (23).

4. Grille de déflexion d'un courant de fluide pour recevoir un courant de fluide incident arrivant selon une direction d'incidence (25') et former un courant de fluide émergent selon une direction d'émergence (42') différant de plus de 45° de la direction d'incidence, cette grille comportant des orifices répartis sur toute sa surface, caractérisée par le fait qu'elle a la forme générale d'un panneau (12) constitué d'au moins une tôle mince ondulée et perforée, la direction des ondes étant perpendiculaire à la fois aux directions d'incidence et d'émergence, chaque onde de la tôle étant constituée par
- une bande de guidage (30) sensiblement plane qui dévie l'ecoulement incident vers des perforations (33),
- une bande perforée (32, 33) sensiblement perpendiculaire au plan du panneau,
- les perforations (33) s'étendant sur toute la largeur de cette bande perforée de manière que le fluide débouche desdites perforations (33) en jets obliques décollés du panneau ces jets reconstituant après diffusion un écoulement aval uniforme fortement incliné sur le plan du panneau.

5. Grille selon la revendication 4, caractérisée par le fait que l'angle (31) d'inclinaison des lames de guidage (30) sur le plan du panneau est au plus égal à 45°.

6. Dispositif de circulation d'un fluide pour faire interagir un objet avec un fluide en écoulement uniforme dans une chambre (1), caractérisée par le fait qu'il comporte une grille d'entrée selon la revendication 1, et des moyens pour placer ledit objet (18) en aval de cette grille (11) une distance au moins égale à dix fois le pas d'ondulation de cette dernière.

7. Dispositif selon la revendication 6, caractérisée par le fait que la chambre (1) est disposée entre une grille d'entrée (11) selon la revendication 1 et une grille de sortie (12) selon la revendication 4 en regard de la grille d'entrée.

## Patentansprüche

1. Ablenkgitter für eine Fluidströmung, um aus einem einfallenden Fluidstrom, der gemäß einer Einfallsrichtung (25) ankommt, einen austretenden Fluidstrom zu bilden, der in einem Abstand vom Gitter über den ganzen Querschnitt im wesentlichen gleichmäßig gemäß einer Austrittsrichtung (42) verläuft, die sich um mehr als 45° von der Einfallsrichtung unterscheidet, wobei dieses Gitter Öffnungen aufweist, die über seine ganze Oberfläche verteilt sind, dadurch gekennzeichnet, daß es die allgemeine Form einer Platte (11) besitzt, die aus mindestens einem dünnen gewellten und gelochten Blech besteht, wobei die Richtung der Wellen sowohl zur Einfalls- als auch zur Austrittsrichtung senkrecht verläuft und jede Welle des Blechs ausgehend von der Austrittsseite aufweist
-- ein im wesentlichen ebenes Bodenband (23) parallel zur Mittelebene, mit einer Breite, die hÖchstens gleich 1,5mal der Projektion des Abstands zweier Wellen auf eine Ebene senkrecht zur Einfallsrichtung (25) ist, und mit Hauptöffnungen (20),
- zwei im wesentlichen ebene Seitenbänder (16, 16') zu beiden Seiten des Bodenbandes, die von ihm ausgehend auseinanderlaufen,
- und ein gekrümmtes Gipfelband (15), das e_{F}nes der Seitenbänder dieser Welle mit einem Seitenband der benachbarten Welle verbindet, wobei die konkave Seite sich auf der Seite des austretenden Fluids befindet.

2. Gitter nach Anspruch 1, dadurch gekennzeichnet, daß Hilfsöffnungen (24) übergreifend auf dem Gipfelband (15) und dem Seitenband (16') gebildet sind, das sich stromabwärts hinter dem Gipfelband in bezug auf den einfallenden Fluß befindet.

3. Gitter nach Anspruch 2, dadurch gekennzeichnet, daß die Höhe der Wellen zwischen 1,5-und 5mal die Breite des Bodenbands (23) ausmacht.

4. Ablenkgitter für eine Fluidströmung, um aus einem einfallenden Fluidstrom, der gemäß einer Einfallsrichtung (25') ankommt, einen austretenden Fluidstrom zu bilden, der in einer Austrittsrichtung (42') austritt, die sich um mehr als 45° von der Einfallsrichtung unterscheidet, wobei dieses Gitter auf seine ganze Oberfläche verteilt Öffnungen aufweist, dadurch gekennzeichnet, daß es die allgemeine Form einer Platte (12) aufweist, die aus mindestens einem gewellten und gelochten dünnen Blech besteht, wobei die Richtung der Wellen sowohl zur Einfalls- als auch zur Austrittsrichtung senkrecht liegt und jede Welle des Blechs
- aus einem im wesentlichen ebenen Führungsband (30), das den einfallenden Fluß zu Öffnungen (33) umlenkt, und
- aus einem gelochten Band (32, 33) besteht, das im wesentlichen senkrecht zur Ebene der Platte liegt,
- wobei die Löcher (33) sich über die ganze Breite des gelochten Bands derart erstrekken, daß das Fluid aus diesen Öffnungen (33) in schrägen von der Platte abgelösten Strahlen austritt, wobei diese Strahlen nach der Diffusion wieder einen gleichmäßigen Fluß am Ausgang bilden, der stark zur Ebene der Platte geneigt ist.

5. Gitter nach Anspruch 4, dadurch gekennzeichnet, daß der Neigungswinkel (31) der Führungslamellen (30) zur Ebene der Platte höchstens gleich 45° ist.

6. Vorrichtung zum Umlauf eines Fluids, um einen Gegenstand und ein gleichmäßig strömendes Fluid in einer Kammer miteinander in Beziehung treten zu lassen, dadurch gekennzeichnet, daß sie ein Eingangsgitter nach Anspruch 1 und Mittel aufweist, um den Gegenstand (18) stromabwärts hinter dieses Gitter (11) zu bringen in einem Abstand, der mindestens zehnmal so groß wie der Abstand zweier Wellen dieses Gitters ist.

7. Vorrichtung nach Anspruch 6, dadurch gekennzeichnet, daß die Kammer (1) zwischen einem Eingangsgitter (11) gemäß Anspruch 1 und einem Ausgangsgitter (12) gemäß Anspruch 4 gegenüber dem Eingangsgitter angeordnet ist.

## Claims

1. A deflection grid for a fluid flow which grid receives a current of incident fluid arriving according to an incidence direction (25), and forms a substantially uniform current of outgoing fluid over its entire cross-section ₃t a distance from the grid according to an exit direction (42) which differs by more than 45° from the incident direction, this grid comprising openings spaced out over its whole surface, characterized in that the grid has the general form of a panel (11) constituted by at least one thin corrugated perforated sheet, the direction of the corrugations being perpendicular to both the incident and the exit direction, each corrugation of the sheet comprising, starting from the exit side,
- a substantially plane bottom strip (23) which is parallel to the median plane, and which is not larger than 1,5 times the projection of the corrugation pitch on a plane perpendicular to the incident direction (25), this grid having main perforations (20),
- two substantially plane side strips (16, 16') which are situated on both sides of this bottom strip and diverge away from it,
- and a curved top strip (15) connecting one side strip of that corrugation to a side strip of the adjacent corrugation, with the curve of the top strip being concave towards the side of the outgoing fluid.

2. A grid according to claim 1, characterized in that auxiliary perforations (24) are formed between the top strip (15) and the side strip (16') situated downstream of the top strip with respect to the incident flow.

3. A grid according to claim 2, characterized in that the height of the corrugations is from 1,5 to 5 times the width of the bottom strip (23).

4. A deflection grid for a fluid current, which grid receives an incident fluid current arriving according to an incidence direction (25') and forms an outgoing fluid current according to an exit direction (42') differing by more than 45° from the incidence direction, this grid comprising openings spaced out on its whole surface, characterized in that the grid has the general form of a panel (12) constituted of at least one thin corrugated perforated sheet, the direction of the corrugations being perpendicular to both the incidence and the exit direction, each corrugation of the sheet being constituted by
- a substantially plane guiding strip (30) which deviates the incident flow towards perforations (33),
- a perforated strip (32, 33) substantially perpendicular to the plane of the panel,
- the perforations (33) extending over the whole width of this perforated strip so that the fluid emerges from said perforations (33) in oblique jets that do not stick to the panel, these jets reconstituting after diffusion a uniform downstream flow which is steeply inclined on the plane of the panel.

5. A grid according to claim 4, characterized in that the inclination angle (31) of the gluide strips (30) in the panel plane is not more than 45°.

6. A device for the circulation of a fluid to make an object interact in a chamber (1) with a fluid in uniform flow, characterized in that it comprises an input grid according to claim 1 and means for placing said object (18) downstream of this grid (11) at a distance which is at least equal to ten times the corrugation pitch of said grid.

7. A device according to claim 6, characterized in that the chamber (1) is disposed between an input grid (11) according to claim 1 and an output grid (12) according to claim 4, which output grid faces the input grid.
